# EUROPÄISCHE PATENTSCHRIFT

(11) **EP 1 898 172 B1**
(45) Veröffentlichungstag und Bekanntmachung des Hinweises auf die Patenterteilung: **19.10.2011**
(21) Anmeldenummer: 07016692.1
(22) Anmeldetag: 25.08.2007
(51) Int. Cl.: F41A 9/04, F41A 9/76, F41A 23/24

(54) **Grosskalibriges Marine-Geschütz**
Large caliber naval gun
Canon naval à gros calibre

(30) Priorität: 05.09.2006 DE 102006041602
(43) Veröffentlichungstag der Anmeldung: 12.03.2008
(73) Patentinhaber: Krauss-Maffei Wegmann GmbH & Co. KG, 80997 München (DE)
(72) Erfinder: Heldmann, Heinrich, 34119 Kassel (DE)
(74) Vertreter: Feder Walter Ebert

(56) Entgegenhaltungen:
- EP-A1- 0 051 119
- EP-A1- 1 248 066
- WO-A1-2004/048878
- US-A- 3 136 214
- US-B1- 6 679 159

## Beschreibung

Die Erfindung betrifft ein in ein militärisches Schiff integriertes, großkalibriges Geschütz, das mit dem Turm und der Waffenanlage einer Panzerhaubitze aufgebaut ist, mit den Merkmalen aus dem Oberbegriff des Patentanspruchs 1.

Eine derartige Anordnung ist bekannt und beispielsweise in DE 10 254 786 A1 und WO 2004/048878 A1 beschrieben Ausgangspunkt des Oberbegriffes des Anspruchs 1.

Eine bekannte Panzerhaubitze ist in EP 0 331 980 A1 beschrieben.

Der Erfindung liegt die Aufgabe zugrunde, ein in ein militärisches Schiff integriertes, großkalibriges Geschütz mit den Merkmalen aus dem Oberbegriff des Patentanspruchs 1 so weiterzubilden, dass ein vollautomatischer Transport der Geschosse aus einem Geschoßmagazin bis in den Bereich hinter der Waffe möglich ist, wobei die Anordnung möglichst platzsparend aufgebaut sein und ein möglichst rascher und reibungsloser Munitionsfluß erreicht werden sollte.

Die Lösung dieser Aufgabe geschieht erfindungsgemäß mit der Merkmalskombination aus dem kennzeichnenden Teil von Patentanspruch 1. Vorteilhafte Weiterbildungen der Erfindung sind in den abhängigen Ansprüchen beschrieben.

Ein Grundgedanke der Erfindung besteht darin, eine Reihe von Merkmalen, die aus der oben zitierten Panzerhaubitze bekannt sind, auch bei einem in ein militärisches Schiff integriertem Geschütz zu übernehmen, sie aber durch weitere Merkmale zu ergänzen und insgesamt so anzupassen, dass eine für die Anwendung auf einem Schiff optimalisierte Gesamtlösung erhalten wird.

Aus Gründen der besonderen Raumverhältnisse auf einem Schiff wird das Geschoßmagazin wesentlich tiefer angeordnet, als dies bei der bekannten Panzerhaubitze der Fall ist, nämlich unterhalb des Turmkorbbereiches. Aus diesem Grunde entfallen auch einige Merkmale der Geschoßzuführungsvorrichtung der bekannten Panzerhaubitze, nämlich die um eine horizontale Achse hochschwenkbare Bereitschaftsschale, in welche die Geschosse vom Geschoßtransporter eingelegt werden und von der aus sie direkt in die Ladeschale des Geschoßübergabearms überführt werden. Bei der erfindungsgemäßen Lösung werden die Geschosse vielmehr vom Geschoßtransporter einem Geschoßförderaufzug zugeführt, durch den sie von dem tiefer liegenden Geschoßmagazin in den Turmkorbbereich hineinbefördert und dort direkt in die Ladeschale des herabgeschwenkten Geschoßübergabearms eingeführt werden. Auf diese Weise läßt sich ein sehr rascher und reibungsloser, vollautomatischer Transport der Geschosse vom Geschoßmagazin in den Bereich hinter der Waffe erreichen. Der gesamte Geschoßtransport aus dem Geschoßmagazin bis in die Ladeposition kann automatisch erfolgen, gesteuert von an sich bekannten elektronischen Steuereinrichtungen. In an sich bekannter Weise können hierbei beispielsweise die Lagekoordinaten der Geschosse im Geschoßmagazin und weitere Geschoßdaten in einer Munitionsfluß-Logik abgespeichert sein, so dass bereits bei Betätigung des Geschoßtransporters die Positionen vorgegebener Geschosse angewählt werden können.

Im folgenden wird anhand der beigefügten Zeichnungen ein Ausführungsbeispiel für ein in ein militärisches Schiff integriertes, großkalibriges Geschütz nach der Erfindung und der Ablauf der Zuführung der Geschosse aus dem Geschoßmagazin in die Ladeposition näher erläutert.

In den Zeichnungen zeigen:
- Fig. 1: in einer stark schematisierten Darstellung einen Teil eines militärischen Schiffes im Längsschnitt mit einem in das Schiff integrierten, großkalibrigen Geschütz;
- Fig. 2: im gegenüber Fig. 1 vergrößerten Längsschnitt das Geschütz nach Fig. 1;
- Fig. 3: in gegenüber Fig. 2 noch einmal vergrößerter Teildarstellung die Ladeschale und den Geschoßförderaufzug des Geschützes nach Fig. 2;
- Fig. 3 A: in einer Darstellung analog Fig. 3 einen Teil der Ladeschale und des Geschoßförderaufzuges in einer gegenüber Fig. 3 veränderten Phase des Geschoßzuführungsvorgangs;
- Fig. 4: in Aufsicht auf das Geschoßmagazin des Geschützes nach Fig. 2.

Fig. 1 zeigt in einer stark schematisierten Darstellung einen Teil des Schiffskörpers FR eines militärischen Schiffes, beispielsweise einer Fregatte, mit einem Schiffsdeck D, einem in den Schiffskörper integrierten, großkalibrigen Geschütz GT, das mit dem Turm und der Waffenanlage einer Panzerhaubitze aufgebaut ist, sowie weiteren Einrichtungen wie beispielsweise einer Artillerieraketenabschußvorrichtung AR und einem Ortungsgerät RA.

Fig. 2 zeigt das in den Schiffskörper integrierte Geschütz in einer detaillierteren Darstellung.

Auf dem Oberdeck D des Schiffskörpers ist der Turm GT des Geschützes angeordnet und über eine stoßdämpfende Lagerung L mit dem Schiffskörper verbunden. Diese an sich bekannte Lagerung L wird im folgenden nicht näher erläutert und es wird hierzu auf die eingangs zitierten Druckschriften verwiesen. Im Turm GT ist die in Elevation richtbare Waffe W angeordnet, an deren Schildzapfen 1 in bekannter Weise ein Geschoßübergabearm 2 schwenkbar gelagert ist, an dessen freiem Ende eine Ladeschale 3 angeordnet ist. Die Anordnung ist derart, dass sich, bei in nicht dargestellter Weise angehobenem Geschoßübergabearm 2, die Ladeschale 3 fluchtend zur Rohrseelenachse der Waffe steht, während im herabgeschwenkten Zustand des Geschoßübergabearms 2, wie er in Fig. 2 dargestellt ist, die Ladeschale 3 senkrecht zum Boden des unterhalb des Turmes GT angeordneten Turmkorbbereiches TK ausgerichtet ist.

Unterhalb des Turmkorbbereiches TK ist ein Geschoßmagazin 4 angeordnet, in welchem allgemein mit Bezugsziffer 5 versehene Geschosse senkrecht zum Magazinboden stehend angeordnet sind und zwar so, dass, wie Fig. 4 zu entnehmen, zwischen den in im wesentlichen radialen Reihen ausgerichteten Geschossen 5 ein Durchgangsraum 4.1 freigelassen ist.

In diesem Durchgangsraum 4.1 ist ein Geschoßtransporter 6 angeordnet, der einen mindestens um eine Vertikalachse schwenkbaren Transportarm 6.1 aufweist, an dessen Ende eine schwenkbare Greifvorrichtung 6.2 angeordnet ist. Ein derartiger Geschoßtransporter ist an sich bekannt und beispielsweise in EP 0 331 980 A1 beschrieben.

Um einen reibungslosen Munitionsfluß von diesem tiefer gelegten Geschoßmagazin 4 in den Bereich hinter der Waffe W zu ermöglichen, ist ein Geschoßförderaufzug 7 vorhanden, der sich in senkrechter Richtung zum Magazinboden vom Geschoßmagazin 4 ausgehend, in den Turmkorbbereich TK hineinerstreckt. Dieser Geschoßförderaufzug 7 besitzt ein als rückensteife Kette ausgebildetes Förderelement 7.1, an dem ein Hubteller angeordnet ist, der in Fig. 2 mit 7.2 bezeichnet ist. Der Hubteller 7.2 ist mittels des von einem Antriebsmotor 7.3 angetriebenen Förderelementes 7.1 in einer Richtung senkrecht zum Magazinboden nach oben und wieder zurück bewegbar.

Die genauere Funktionsweise des Geschoßförderaufzugs 7 ist den Figuren 3 und 3 A zu entnehmen. In den Figuren 3 und 3 A sind verschiedene Phasen in der Funktionsweise des Geschoßförderaufzugs 7 in Verbindung mit der Ladeschale 3 des Geschoßübergabearms 2 gleichzeitig dargestellt. So ist der Hubteller 7.2 in Fig. 3 in seiner unteren Stellung innerhalb des Geschoßmagazins 4 mit 7.21 bezeichnet, während er in seiner oberen Stellung innerhalb des Turmkorbbereiches TK mit 7.22 bezeichnet ist.

In der unteren Stellung des Hubtellers 7.21 ist auf diesen ein Geschoß 5.1 aufgesetzt, das mittels des Geschoßförderaufzuges nach oben gefördert und in die Ladeschale 3 des Geschoßübergabearms 2 eingeführt wird. In der oberen Position, in welcher der Hubteller mit 7.22 bezeichnet ist, trägt das Geschoß die Bezugsziffer 5.2.

In der herabgeschwenkten Stellung des Geschoßübergabearms 2 ist die Ladeschale 3 fluchtend zur Bewegungsrichtung des Hubtellers 7.21 beziehungsweise 7.22 angeordnet.

Im folgenden wird die genauere Ausbildung der Ladeschale 3 und des Hubtellers 7.21 beziehungsweise 7.22 beschrieben, durch welche die Förderung des Geschosses in die Ladeschale 3 und das Festhalten des Geschosses in der Ladeschale 3 zum weiteren Hochschwenken in den Bereich hinter der Waffe ermöglicht wird.

Der Hubteller 7.21 beziehungsweise 7.22 des Geschoßförderaufzugs 7 ist als ein erster Halbteller ausgebildet, auf dem sich das Geschoß 5.1 beziehungsweise 5.2 mit einem Teil des Geschoßbodens abstützt. Die Ladeschale 3 besitzt als Geschoßhaltevorrichtung einen im wesentlichen komplementär zum als erster Halbteller gestalteten Hubteller ausgebildeten zweiten Halbteller 3.1, der um eine parallel zur Längsachse der Ladeschale verlaufende Schwenkachse aus einer in Fig. 3 A dargestellten Offenstellung in eine in Fig. 3 dargestellte Geschlossenstellung verschwenkbar ist. In der Offenstellung ist das Geschoß 5.2 lediglich vom Hubteller 7.22 an seinem Boden abgestützt. In dieser Stellung kann das Geschoß 5.2 im Zuge seiner Aufwärtsbewegung unbehindert in die Ladeschale 3 eingeführt werden. Sobald sich das Geschoß 5.2 in der Ladeschale 3 befindet, schwenkt der Halbteller 3.1 der Geschoßhaltevorrichtung aus der Offenstellung (Fig. 3 A) in die Geschlossenstellung (Fig. 3). In dieser Stellung ist das Geschoß 5.2 sowohl durch den Hubteller 7.22, als auch durch den Halbteller 3.1 der Geschoßhaltevorrichtung am Boden abgestützt. Der Hubteller kann nunmehr nach unten zurückgefahren werden, während das Geschoß 5.2 in der Ladeschale 3 festgehalten wird. Nun kann der Geschoßübergabearm 2 um die Schildzapfenachse 1 in Richtung 1.1 nach oben geschwenkt werden in die nicht dargestellte Position hinter der Waffe, in welcher die Längsachse der Ladeschale 3 fluchtend zur Rohrseelenachse der Waffe W steht.

Die Zuführung des Geschosses 5.1, zu dem sich in der unteren Stellung befindenden Hubteller 7.2, erfolgt in an sich bekannter Weise, indem der Geschoßtransporter 6 (Fig. 4) mittels der Greifvorrichtung 6.2 eines der Geschosse 5 aus dem Geschoßmagazin 4 ergreift, es in Richtung auf den Geschoßförderaufzug 7 bewegt und auf den Hubteller 7.21 in der unteren Position aufsetzt.

Im dargestellten Ausführungsbeispiel ist weiterhin eine Treibladungsfödereinrichtung 8 vorgesehen, die sich parallel zum Geschoßförderaufzug 7 in senkrechter Richtung zum Magazinboden vom Geschoßmagazin 4 ausgehend in den Turmkorbbereich TK hinein erstreckt. Durch sie können in einem unterhalb des Turmkorbbereiches angeordneten zusätzlichen Treibladungsmagazin angeordnete Treibladungen in den Turmkorbbereich gefördert werden.

Weiterhin können Treibladungen in einem am Turm GT angeordneten Treibladungsmagazin 10 gelagert sein.

Im Geschoßmagazin 4 ist zusätzlich eine Beladeeinrichtung 9 angeordnet, mittels der Geschosse von der Seite her dem Geschoßmagazin 4 zugeführt, oder vom ihm abgeführt werden können.

Die dem Geschoßmagazin 4 zuzuführenden Geschosse werden aus einem nicht dargestellten, auf einer tieferen Ebene des Schiffes angeordneten Munitionsbunker mittels eines Munitionsaufzugs 11 (Fig. 2) auf die Ebene des Geschoßmagazins 4 befördert. Sie sind auf einem Wagen 11.1 angeordnet, der auf einer Führungsbahn 11.2 auf das Geschoßmagazin 4 zubewegbar ist. Die Geschosse werden dann von einer Bedienungsperson vom Wagen 11.1 mittels einer Geschoßgreifvorrichtung 13 abgenommen, die an einer Verfahrenseinrichtung mit Hubeinrichtung 12 angeordnet ist und mittels letzterer in Pfeilrichtung P der Beladeeinrichtung 9 zugeführt, von der sie mittels des Geschoßtransporters 6 abgenommen und ihren Abstellplätzen im Geschoßmagazin 4 zugeführt werden. Ein Entladen des Geschoßmagazins 4 ist in umgekehrter Reihenfolge der Vorgänge möglich.

Da bei allen Greif- und Umladungsvorgängen unvorhergesehene Bewegungen des Schiffes auftreten können, muß dafür gesorgt werden, dass insbesondere die ein hohes Gewicht aufweisenden Geschosse nicht in eine unkontrollierte Bewegung geraten können. Aus diesem Grunde ist die Verfahreinrichtung mit Hubeinrichtung 12 mit einem Bremshebel 12.1 versehen, durch welche sie und das Geschoß augenblicklich festgehalten werden, wenn etwa die Bedienungsperson B infolge einer Schiffsbewegung die manuell betätigbare Geschoßgreifvorrichtung 13 losläßt.

## Patentansprüche

1. In ein militärisches Schiff integriertes, großkalibriges Geschütz, das mit dem Turm (GT) und der Waffenanlage (W) einer Panzerhaubitze aufgebaut ist, wobei der in Azimut schwenbare Turm (GT), in dem die in Elevation richtbare Waffe (W) angeordnet ist, über eine stoßdämpfende Lagerung (L) mit dem Schiffskörper (FR) verbunden ist und unter dem Turm (GT) ein Turmkorbbereich (TK) angeordnet ist, in welchen ein am Schildzapfen (1) der Waffe (W) schwenkbar gelagerter Geschossübergabearm (2) herabschwenkbar ist, an dessen freiem Ende eine Ladeschale (3) derart angeordnet ist, dass sie in der angehobenen Stellung des Geschossübergabearms (3) fluchtend zur Rohrseelenachse der Waffe (W) steht, **gekennzeichnet durch** folgende Merkmale:
a)
Unterhalb des Turmkorbbereiches (TK) ist ein Geschossmagazin (4) angeordnet, in welchem die Geschosse (5) senkrecht zum Magazinboden stehend unter Freilassung eines Durchgangsraums (4.1) gelagert sind;
b)
in dem Durchgangsraum (4.1) ist ein Geschosstransporter (6) angeordnet, der einen mindestens um eine Vertikalachse schwenkbaren Transportarm (6.1) aufweist, an dessen Ende eine schwenkbare Greifvorrichtung (6.2) angeordnet ist;
c)
es ist ein Geschossförderaufzug (7) vorhanden, der sich in senkrechter Richtung zum Magazinboden vom Geschossmagazin (4) ausgehend in den Turmkorbbereich (TK) hinein erstreckt und mindestens einen an einem motorisch angetriebenen Förderelement (7.1) angeordneten, senkrecht zum Magazinboden bewegbaren Hubteller (7.2) zur Aufnahme eines vom Geschosstransporter (6) herangeführten Geschosses (5.1) aufweist;
d)
Geschossübergabearm (2) und Geschossförderaufzug (7) sind so zueinander angeordnet, dass bei in den Turmkorbbereich (TK) herabgeschwenktem Geschossübergabearm (2) die Ladeschale (3) fluchtend zur Bewegungsrichtung des Hubtellers (7.21-7.22) des Geschossförderaufzugs (7) angeordnet ist derart, dass ein auf dem Hubteller (7.22) angeordnetes Geschoss (5.2) unmittelbar in die mit einer Geschosshaltevorrichtung (3.1) versehene Ladeschale (3) einführbar ist;
e)
es sind Antriebs- und Steuereinrichtungen zur Bewegung des Geschosstransporters (6), des Geschossförderaufzugs (7) und des Geschossübergabearms (2) vorhanden.

2. Geschütz nach Anspruch 1, **dadurch gekennzeichnet, dass** das Förderelement (7.1) als rückensteife Kette ausgebildet ist.

3. Geschütz nach Anspruch 1 oder 2, **dadurch gekennzeichnet, dass** der Hubteller (7.21-7.22) des Geschossförderaufzugs (7) als erster Halbteller ausgebildet ist und die Ladeschale (3) am hinteren Ende als Geschosshaltevorrichtung (3.1) einen im wesentlichen komplementär zum ersten Halbteller ausgebildeten zweiten Halbteller aufweist, der aus einer Offenstellung, in der das Geschoss (5.2) in die Ladeschale (3) einführbar ist, in eine Geschlossenstellung verschwenkbar ist, in der er hinter den Boden des Geschosses (5.2) in den vom Hubteller (7.22) freigelassenen Bereich einschwenkt.

4. Geschütz nach Anspruch 3, **dadurch gekennzeichnet, dass** der zweite Halbteller der Geschosshaltevorrichtung (3.1) um eine parallel zur Längsachse der Ladeschale (3) verlaufende Schwenkachse aus der Offenstellung in die Geschlossenstellung verschwenkbar ist.

5. Geschütz nach einem der Ansprüche 1 bis 4, **dadurch gekennzeichnet, dass** an der Ladeschale (3) eine Geschossansetzvorrichtung angeordnet ist.

6. Geschütz nach einem der Ansprüche 1 bis 5, **dadurch gekennzeichnet, dass** unterhalb des Turmkorbbereiches (TK) zusätzlich ein Treibladungsmagazin angeordnet ist und eine Treibladungsfördereinrichtung (8) vorgesehen ist, die sich in senkrechter Richtung zum Magazinboden vom Geschossmagazin (4) ausgehend in den Turmkorbbereich (TK) hinein erstreckt.

7. Geschütz nach einem der Ansprüche 1 bis 6, **dadurch gekennzeichnet, dass** innerhalb des Geschossmagazins (4) eine Beladeeinrichtung (9) für das Geschossmagazin angeordnet ist.

## Claims

1. A large calibre gun built into a military ship having the turret (GT) and the armament (W) of an armoured howitzer, whereby the turret (GT), in which the vertically adjustable armament (W) is mounted, can be swivelled through an azimuth angle and is connected to the hull of the ship (FR) by means of a shock-absorbing mounting (L) and having a turret basket section (TK) arranged below the turret (GT), into which a projectile delivery arm (2) mounted in a pivotable manner on the trunnion (1) of the armament (W), can be lowered at the free end of which a loading cradle (3) is arranged such that when the projectile delivery arm (2) is in a raised position, it is aligned with the bore axis of the armament (W), and the said gun is **characterised by** the following features:
a) Below the turret basket section (TK) is arranged a projectile magazine (4), in which the projectiles (5) are stored in a manner perpendicular to the floor, leaving a space for access (4.1);
b) A projectile transporter (6), is arranged in this access space (4.1), comprising a transporter arm (6.1), pivoting at least around a vertical axis, at the end of which is arranged a pivoting gripping device (6.2);
c) There is a projectile conveyor lift (7), which, from the magazine floor of the projectile magazine (4), extends vertically into the turret basket section (TK) and comprises at least one lifting plate (7.2) arranged on a motor-driven conveyor unit (7.1), which is able to be moved vertically in relation to the magazine floor and is able to receive a projectile (5.1) from the projectile transporter (6);
d) The projectile delivery arm (2) and the projectile conveyor lift (7) are mutually arranged in such a way that when the projectile delivery arm (2) is lowered into the turret basket section (TK), the loading cradle (3) is in alignment with the direction of movement of the lifting plate (7.21-7.22) of the projectile conveyor lift (7) in such a way that a projectile (5.2) arranged on the lifting plate (7.22) can be transferred directly into the loading cradle (3), which is provided with a projectile holding device (3.1).
e) Drive and control devices are provided for moving the projectile transporter (6), the projectile conveyor lift and the projectile delivery arm (2).

2. Gun in accordance with Claim 1 above, **characterised in that** the conveyor unit (7.1) is in the form of a stiff-backed chain.

3. Gun in accordance with Claim 1 or 2 above, **characterised in that** the lifting plate (7.21-7.22) of the projectile conveyor lift (7) is in the form of a first half plate and the loading cradle (3) at the rear end of the projectile holding device (3.1) comprises a second half plate essentially complementary to the first half plate, which can be pivoted from an open position, in which the projectile (5.2) can be transferred to the loading cradle (3), into a closed position in which it pivots behind the base of the projectile (5.2) into the space vacated by the lifting plate (7.22).

4. Gun in accordance with Claim 3 above, **characterised in that** the second half plate of the projectile holding device (3.1) can be pivoted from the open to the closed position around a tilting axis that is parallel to the longitudinal axis of the loading cradle.

5. Gun in accordance with any of the aforegoing Claims 1 to 4, **characterised in that** a ramming device is arranged on the loading cradle (3).

6. Gun in accordance with any of the aforegoing claims 1 to 5, **characterised in that** a cartridge magazine (8) is additionally arranged below the turret basket section (TK), and a cartridge conveyor is provided which extends upwards in relation to the bottom of the projectile magazine (4) into the turret basket section.

7. Gun in accordance with any of the aforegoing Claims 1 to 6, **characterised in that** a loading device (9) for the projectile magazine is arranged inside the projectile magazine (4).

## Revendications

1. Canon de gros calibre intégré dans un navire militaire, comportant une tourelle (GT) et un dispositif d'armement (W) d'un obusier blindé, sachant que la tourelle (GT) pivotant tous azimuts, dans laquelle est disposée l'arme (W) orientable en élévation, est reliée à la coque (FR) du navire par l'intermédiaire d'un palier (L) amortissant les chocs, et en dessous de la tourelle (GT) est disposée une zone de nacelle (TK), dans laquelle est apte à pivoter vers le bas un bras de transfert de projectile (2), qui est monté pivotant sur le tourillon (1) de l'arme (W), et sur l'extrémité libre duquel est disposée une coque de chargement (3), de telle sorte que, dans la position relevée du bras de transfert de projectile (2), elle est en alignement avec l'axe de l'âme du tube de l'arme (W), **caractérisée par** les caractéristiques suivantes :
a) en dessous de la zone de nacelle (TK) de la tourelle est disposé un magasin de projectiles (4), dans lequel les projectiles (5) sont logés en position verticale perpendiculairement au fond du magasin, en laissant libre une chambre de passage (4.1) ;
b) dans la chambre de passage (4.1) est disposé un transporteur de projectile (6), qui comporte un bras de transport (6.1), qui est apte à pivoter au moins autour d'un axe vertical et à l'extrémité duquel est agencé un dispositif de préhension (6.2) pivotant ;
c) il est prévu un monte-charge (7) pour les projectiles, qui s'étend dans la direction perpendiculaire par rapport au fond du magasin depuis le magasin de projectiles (4) vers l'intérieur de la zone de nacelle (TK), et au moins un plateau de levage (7.2), mobile perpendiculairement au fond du magasin et disposé sur un élément de transport (7.1) actionné par un moteur, lequel est destiné à recevoir un projectile (5.1) amené par le transporteur de projectiles (6) ;
d) le bras de transfert de projectile (2) et le monte-charge (7) sont disposés l'un par rapport à l'autre, de telle sorte que, lorsque le bras de transfert de projectile (2) a pivoté vers le bas dans la zone de nacelle (TK), la coque de chargement (3) est alignée par rapport à la direction de déplacement du plateau de levage (7.21-7.22) du monte-charge (7), de telle sorte qu'un projectile (5.2), disposé sur le plateau de levage (7.22), peut être introduit directement dans la coque de chargement (3) munie d'un dispositif de retenue du projectile (3.1) ;
e) il est prévu des dispositifs d'entraînement et de commande pour le déplacement du transporteur de projectile (6), du monte-charge (7) et du bras de transfert de projectile (2).

2. Canon selon la revendication 1, **caractérisé en ce que** l'élément de transport (7.1) est réalisé sous la forme d'une chaîne rigide en arrière.

3. Canon selon la revendication 1 ou 2, **caractérisé en ce que** le plateau de levage (7.21-7.22) du monte-charge (7) est réalisé sous la forme d'un premier demi-plateau et la coque de chargement (3) comporte, pour former le dispositif de retenue du projectile (3.1), un deuxième demi-plateau au niveau de son extrémité arrière, lequel est réalisé sensiblement de manière complémentaire au premier demi-plateau et lequel est apte à pivoter depuis une position ouverte, dans laquelle le projectile (5.2) peut être introduit dans la coque de chargement (3), dans une position fermée, dans laquelle il pivote derrière le fond du projectile (5.2) dans la zone laissée libre par le plateau de levage (7.22).

4. Canon selon la revendication 3, **caractérisé en ce que** le deuxième demi-plateau du dispositif de retenue du projectile (3.1) est apte à pivoter, hors de la position ouverte dans la position fermée, autour d'un axe de pivotement parallèle à l'axe longitudinal de la coque de chargement (3).

5. Canon selon l'une quelconque des revendications 1 à 4, **caractérisé en ce qu**'un dispositif de mise en place du projectile est agencé sur la coque de chargement (3).

6. Canon selon l'une quelconque des revendications 1 à 5, **caractérisé en ce que**, en dessous de la zone de nacelle (TK), est disposé en plus un magasin de charges propulsives, et il est prévu un dispositif de transport des charges propulsives (8), qui s'étend dans la direction perpendiculaire au fond du magasin, depuis le magasin de projectiles (4) jusqu'à l'intérieur de la zone de nacelle (TK).

7. Canon selon l'une quelconque des revendications 1 à 6, **caractérisé en ce qu**'un dispositif de chargement (9) pour le magasin de projectiles est disposé à l'intérieur du magasin de projectiles (4).
